# FASCICULE DE BREVET EUROPEEN

(11) **EP 0 057 124 B1**
(45) Date de publication et mention de la délivrance du brevet: **09.04.1986**
(21) Numéro de dépôt: 82400066.5
(22) Date de dépôt: 15.01.1982
(51) Int. Cl.: A47C 13/00, A47C 7/42

(54) **Meuble pliant**
Klappbares Möbel
Folding furniture

(30) Priorité: 23.01.1981 FR 8101206
(43) Date de publication de la demande: 04.08.1982
(73) Titulaire: AMI Société anonyme française, F-21120 Is-Sur-Tille (FR)
(72) Inventeur: Lescure, Jacques, F-21120 Is Sur Tille (FR); Marotte, Yves, F-21120 Is Sur Tille (FR)
(74) Mandataire: Bouju, André

## Description

La présente invention concerne un meuble pliant, notamment à usage de chaise.

On connaît de multiples réalisations de chaises pliantes dont la structure articulée a pour but de permettre le repliage de la chaise en vue du rangement.

Bien souvent, la chaise prend une fois pliée une forme rectangulaire aplatie qui est censée occuper le volume le plus réduit possible en vue du rangement par exemple dans un placard ou local de rangement.

Pourtant, même ainsi pliée, la chaise n'est pas toujours facile à ranger. Dans les appartements où les espaces destinés au rangement sont mesurés, il est rare que l'on puisse réserver une grande partie d'un placard à l'entrepôt d'un jeu de chaises pliantes, D'autre part, la chaise ainsi pliée est particulièrement malcommode à manipuler, elle ne tient pas debout sans être appuyée contre un mur, et dans cette position, elle a souvent tendance à glisser puis à tomber. En outre, la forme des chaises pliantes connues, largement conditionnée par leur structure pliante, est généralement peu esthétique.

On connaît certes d'après le brevet GB-A-1 254 227 un meuble articulé pouvant prendre une position dans laquelle l'un des constituants du meuble est dirigé vers le haut et constitue le dossier d'un fauteuil, et une autre position dans laquelle le même constituant, dirige cette fois vers le bas et reposant sur le sol complète l'assise d'un pouf.

Bien entendu, le meuble n'a pas le même forme dans les deux positions, mais aucune d'elles ne conduit à un encombrement réduit ni à un maniement facilité par rapport à l'autre. En fait, il ne s'agit pas d'un meuble pliant mais d'un meuble transformable.

On connaît encore d'après le brevet français 1 166216 un siège pliant comportant un arceau en tube dont les bras coudés sont articulés à l'assise selon un axe situé à mi-chemin entre les pieds antérieurs et postérieurs. Dans une position, l'arceau fait office de dossier et le meuble constitue une chaise tandis que dans l'autre position, l'arceau est rabattu contre les pieds antérieurs, le meuble constituant alors un tabouret.

L'inconvénient de cette réalisation est que les bras de l'arceau situés le long des bords latéraux de l'assise sont gênants et inesthétiques.

Le but de l'invention est de remédier à cet inconvénient en proposant une chaise repliable en tabouret dans laquelle la commodité d'emploi et la liberté esthétique ne soient pas compromises par la liaison entre le dossier et son axe d'articulation.

Suivant l'invention, le meuble pliant comprenant un piètement, une assise et un dossier, de manière à constituer une chaise lorsqu'il est déplié, dans lequel le dossier est articulé par rapport au piètement, selon un axe sensiblement situé dans le plan de l'assise sensiblement à mi-distance entre les pieds antérieurs et postérieurs, entre la position dépliée dans laquelle le dossier s'étend en direction opposée au piètement et une position repliée dans laquelle le dossier est rabattu contre le piètement, le meuble constituant alors un tabouret, tandis qu'un élément de liaison fixé au dossier relie ce dernier à son axe d'articulation, est caractérisé en ce que l'élément de liaison est constitué par une partie au moins de l'assise.

Ainsi, la liaison entre le dossier et son axe d'articulation est constituée par toute ou partie de l'assise, et non par un élément surajouté n'ayant aucune utilité lorsqu'on ne désire par replier ou déplier le siège.

Il est à noter que l'invention procédé de l'idée surprenante consistant à doter une partie au moins de l'assise de deux faces d'assise opposées qui sont tour à tour en fonction selon que le meuble est en position chaise ou en position tabouret.

D'autres particularités et avantages de l'invention ressortiront encore de la description ci-après.

Aux dessins annexés, donnés à titre d'exemples non limitatifs:
la figure 1 est une vue en perspective d'un meuble pliant conforme à l'invention, en position chaise;
la figure 2 est une vue en élévation latérale du meuble de la figure 1;
la figure 3 est une vue de face de meuble des figures 1 et 2;
la figure 4 est une vue en élévation latérale du meuble des figures 1 à 3, en cours de transformation;
la figure 5 est une vue en élévation latérale de meuble des figures 1 à 4 en position tabouret;
la figure 6 est une vue de face du meuble de la figure 5;
la figure 7 est une vue en coupe selon le plan VII-VII de la figure 2; .
les figures 8 à 11, 13 et 14 sont des vues respectivement analogues aux figures 1 à 6, mais concernent un second mode de réalisation du meuble; et
la figure 12 est une vue de face du meuble de la figure 11.

Dans l'exemple représenté aux figures 1 à 7, le meuble à usage de chaise ou de tabouret comprend un piètement 1 formé de quatre pieds 2 reliés rigidement entre eux, sensiblement à mi- hauteur, par un cadre 3 constitué de quatre barreaux 4.

La meuble comprend en outre une assise 6 montée au sommet du piètement 1, et un dossier 7 comprenant deux montants 8 reliés par une traverse de base 9, une traverse d'extrémité 11 et une traverse médiane 12.

Le meuble représenté est réalisé en bois, mais d'autres matériaux, matière plastique ou métal par exemple, sont également appropriés.

Conformément à l'invention, le dossier 7 est articulé par rapport au piètement 1 selon un axe XX sensiblement parallèle à l'assise 6. Dans l'exemple représenté, l'axe XX est dans le plan de l'assise 6.

Le dossier 7 est mobile autour de l'axe XX entre une position chaise -représentée aux figures 1 à 3, et une position tabouret-, représentée aux figures 5 et 6.

Dans sa position chaise, le dossier 7 s'étend en direction sensiblement opposée au piètement 1 à partir du sommet des pieds postérieurs 2.

Dans sa position tabouret, le dossier 7 est rabattu contre les pieds antérieurs 2 du piètement 1. Comme le montre la figure 6, le profil frontal du dossier 7 est semblable à celui du piètement 1 de sorte qu'en position tabouret, les montants 8 sont superposés aux pieds antérieurs 2, tandis que la traverse médiane 12 recouvre le barreau antérieur 4 du cadre 3. En outre les pieds antérieurs 2 et les montant 8 ont sensiblement la même longueur, de sorte que le bord libre du dossier 7, c'est-à-dire le bord longitudinal externe de la traverse 11 dans l'exemple représente, est alors très voisin du sol. Toutefois la traverse 11 ne touche pas le sol 15 si celui-ci est plan. On assure ainsi qu'au voisinage de sa position reliée, le dossier ne frotte par sur le sol, ce qui le détériorerait et l'empêcherait peut- être de se rabattre complètement contre le piètement 1 avec l'encombrement minimal.

Dans l'exemple représenté aux figures 1 à 6, l'assise 6, dont les bords latéraux sont rectilignes et parallèles, est fixée rigidement au dossier 7 et montée entre deux longerons 13 qui relient deux à deux les sommets des pieds 2 de chaque côté du meuble. Outre l'assise 6, l'axe XX traverse également les longerons 13, sensiblement au milieu de l'assise 6, à mi-distance entre les pieds 2 antérieurs et postérieurs. Ainsi, c'est le montage articulé de l'assise 6 entre les longerons 13 qui permet, par retournement de l'assise à 180°, le basculement du dossier 7 entre ses deux positions extrêmes, qui sont sensiblement symétriques par rapport à l'axe XX.

La base du dossier 7 est un peu plus large que l'assise 6, et, un position chaise, repose par ses deux extrémités sur deux épaulements 14 dirigés vers le haut, ménagés sur la face arrière des pieds postérieurs 2.

L'assise 6 est sensiblement parallèle au sol 15. Le siège étant déplié et vu de profil (figure 2), le plan du dossier 7 et celui des pieds antérieurs 2 sont parallèles entre eux et inclinés par rapport au sol 15 de façon à former un angle obtus A avec le sol 15 en avant du siège. Ainsi, le piètement 2 est évasé vers le bas au profit de la stabilité du meuble tandis que le dossier offre une inclinaison confortable en position dépliée tout en s'appliquant exactement contre le piètement 1 en position repliée du siège.

Comme le montre en détail la figure 7, deux broches de verrouillage 16, parallèles à l'axe XX, sont montées à coulisse dans des perçages traversant chacun l'un des longerons 13 à distance de l'axe XX, de préférence au droit des pieds postérieurs 2. Sur chacun de ses bords latéraux, l'assise 6 présente deux perçages 17 qui peuvent être occupés tour à tour par la broche 16, selon que le dossier 7 est en position chaise ou en position tabouret.

Le meuble pliant ainsi constitué est mis en oeuvre comme suit:
En position chaise, le meuble est rigide grâce aux épaulements 14 et aux broches de verrouillage 16. Si on veut le soulever ou le déplacer en le saisissant par le dossier 7, il ne risque pas de se replier de façon imprévue, et éV.Í1!LdQDc_Jes risques de blessure.

Pour faire passer le meuble en position tabouret, il suffit de retirer les broches 16 hors des perçages 17 pour les amener dans la position représentée en trait mixte à la figure 7.

On fait basculer le dossier 7 et l'assise 6 autour de l'axe XX jusqu'à ce que le dossier 7 soit en appui contre les pieds antérieurs 2. Il suffit ensuite de presser sur les broches 16 qui pénètrent dans les deux perçages 17 situés à l'opposé du dossier 7.

En position tabouret, le meuble est facile à ranger, mais aussi à utiliser car le dossier 7, qui se superpose presque exactement au piètement 1, ne constitue pas une gêne sensible.

Pour revenir en position chaise, il suffit de faire la manoeuvre inverse de celle décrite précédemment, la course de l'ensemble mobile étant limitée par les épaulements 14.

Le mode de réalisation des figures 1 à 7 offre comme on l'a vu des avantages appréciables en ce qui concerne la commodité d'emploi et la facilité de rangement.

Cependant, si l'on désire que l'assise soit rembourrée, elle doit l'être sur ses deux faces, celles-ci occupant tour à tour la position supérieure selon la position du meuble.

Le mode de réalisation des figures 8 à 14 remédie à cet inconvénient. A ces figures, les éléments analogues à ceux des figures 1 à 7 sont affectés des mêmes références, et ne seront pas décrits à nouveau.

Dans ce mode de réalisation, l'assise 6a est fixée au piètement 1 tandis que les longerons 13 sont remplacés par des bras 13a fixés au dossier 7.

Au-dessus de la traverse 9, qui est directement reliée aux bras 13a, le dossier 7 est légèrement rétréci de façon que son profil frontal corresponde à celui du piètement 1 en position tabouret. En effet, à encombrement égal du meuble, le piètement 1 de la presente réalisation est plus étroit que celui de la précédente, puisqu'il est situé sous l'assise 6a, et non plus sous les bras 13a.

En position chaise, le dossier 7 repose sur les épaulements 14 des pieds 2 en deux points situés juste à la base des montants 7, et non plus aux extrémités de la traverse 9.

Les bras 13a pourraient avoir toute forme ou disposition jugée appropriée pour assurer l'articulation du dossier 7 autour de l'axe XX. Dans l'exemple représenté, chaque bras 13a est adjacent à l'un des bords latéraux de l'assise 6a, et est prolongé au-delà de l'axe XX de façon à atteindre le bord de l'assise 6a opposé au dossier 7, qu'il soit en position chaise ou tabouret. Ainsi, les bras 13a n'apportent aucune gêne à l'emploi, et au contraire complètent utilement l'assise 6a. Comme le montre la figure 11, la face supérieure de l'assise fixe 6a peut avantageusement être garnie d'un rembourrage 18 qui est aussi utile en position chaise qu'en position tabouret.

Par ailleurs, le fonctionnement et les avantages de ce mode de réalisation s'apparentent à ceux du précédent. Pour passer de la position chaise à la position tabouret, il suffit de faire basculer de 180° le dossier 7 et les bras 13a autour de l'axe XX, comme représenté en cours d'opération aux figures 8 (traits mixtes), 11 et 12. Ainsi, dans les deux positions du dossier 7, les bras 13a sont adjacents aux bords latéraux de l'assise 6a, et l'ensemble mobile peut être verrouillé grâce aux perçages 17 et aux broches 16, ces dernières étant montées chacune dans l'un des bras 13a à proximité du dossier 7.

La structure particulièrement simple conforme à l'invention offre des avantages remarquables. Bien qu'à première vue l'encombrement du meuble replié soit moins réduit que dans d'autres réalisations connues, son rangement se révèle en pratique souvent plus facile. Contrairement aux réalisations connues, le meuble est stable et rigide dans sa position repliée, peut être facilement saisi et transporté, et présente en outre une utilité en tant que tabouret.

Par ailleurs, le meuble conforme à l'invention permet une grande liberté esthétique.

Bien entendu, l'invention n'est pas limitée aux exemples qui viennent d'être décrits, et de nombreux aménagements ou perfectionnements peuvent être apportés à ces exemples sans sortir du cadre de l'invention.

En particulier, le dossier pourrait être articulé directement par sa base au piètement, de manière à être mobile entre une position chaise dans laquelle il est verrouillé par des moyens appropriés, et une position tabouret dans laquelle il est rabattu contre les pieds postérieurs.

Par ailleurs, dans la réalisation représentée, les épaulements 14 peuvent être supprimés, la maintien du dossier en position chaise étant assuré par les broches 16.

Le verrouillage en position tabouret n'est pas strictement nécessaire, et les perçages 17 correspondants peuvent être supprimés si l'on désire simplifier la construction, ou encore remplacés par des billes éclipsables.

Dans les exemples représentés, l'assise 6 ou 6a est rectangulaire. Mais celle-ci peut avoir d'autres formes. Pourvu que chacun de ses bords latéraux présente une symétrie par rapport à l'axe XX, lesdits bords pourront, dans les deux positions du meuble, s'emboîter exactement entre des bras tels que 13a ou longerons tels que 13 présentant une découpe correspondante.

## Revendications

1. Meuble pliant comprenant un piètement (1), une assise (6, 6a, 13a), et un dossier (7), de manière à constituer une chaise lorqu'il est déplié, dans lequel le dossier est articulé par rapport au piètement (1), selon un axe (XX) sensiblement situé dans le plan de l'assise (6, 6a, 13a) sensiblement à mi-distance entre les pieds antérieurs et postérieurs (2), entre la position dépliée dans laquelle le dossier (7) s'étend en direction opposée au piètement et une position repliée dans laquelle le dossier (7) est rabattu contre le piètement (1), le meuble constituant alors un tabouret, tandis qu'un élément de liaison (6, 13a) fixé au dossier (7) relie ce dernier à son axe d'articulation (XX), caractérisé en ce que l'élément de liaison (6, 13a) est constitué par une partie au moins de l'assise (6, 6a, 13a).

2. Meuble pliant conforme à la revendication 1, caractérisé en ce que le piètement (1) et le dossier (7) sont constitués d'assemblages d'éléments allongés (2, 4, 8,11,12) qui définissent des profils frontaux qui se correspondent sensiblement lorsque le meuble est en position tabouret.

3. Meuble pliant conforme à la revendication 1 ou 2, caractérisé en ce qu'il comprend des moyens (16, 17) pour verrouiller de façon amovible le dossier (7) tant dans sa position chaise que dans sa position tabouret.

4. Meuble pliant conforme à l'une des revendications 1 à 3, caractérisé en ce que le piètement (1) comprend au moins quatre pieds (2), deux longerons (13) reliant deux à deux les pieds (2) de chaque côté du meuble, l'assise (6) étant articulée à ces deux longerons.

5. Meuble pliant conforme à l'une des revendication 1 à 4, caractérisé en ce que le dossier (7) est relié à son axe d'articulation (XX) par des bras (13a) qui, en position chaise comme en position tabouret, sont adjacents chacun à l'un des bords latéraux d'une partie d'assise (6a) fixée au piètement (1), et qui complètent l'assise (6a) fixée au piètement.

6. Meuble pliant conforme à la revendication 5, caractérisé en ce que les bras (13a) sont prolongés au-delà de l'axe d'articulation (XX'), de facon que leur extrémité atteigne le bord de l'assise (6a) opposé au dossier (7) dans chacune des positions extrêmes de ce dernier.

7. Meuble pliant conforme à l'une des revendications 1 à 6, caractérisé en ce que le plan des pieds antérieurs (2) est parallèle à celui du dossier (7) déplié et forme un angle obtus (A) avec le sol en avant du siège.

8. Meuble pliant conforme à l'une des revendications 1 à 7, caractérisé en ce que le dossier (7) a sensiblement la même hauteur que le piètement.

9. Meuble pliant conforme à l'une des revendications 1 à 8, caractérisé en ce qu'en position repliée du meuble le bord libre du dossier (7) est hors du contact du sol (15) si celui-ci est plan.

## Patentansprüche

1. Klappmöbel mit einem Gestell (1), einer Sitzfläche (6, 6a, 13a) und einer Rückenlehne (7) dergestalt, daß ein Stuhl in seinem entfalteten Zustand gebildet wird, bei welchem die Rückenlehne an dem Gestell (1) angelenkt ist um eine Achse (XX), die im wesentlichen in der Ebene der Sitzfläche (6, 6a, 13a) im wesentlichen im halben Abstand zwischen den vorderen und hinteren Beinen (2) liegt, zwischen der entfalteten Stellung, in welcher die Rückenlehne (7) sich in der Richtung entgegengesetzt zu dem Gestell erstreckt, und einer zusammengeklappten Stellung, in welcher die Rückenlehne (7) gegen des Gestell (1) geklappt ist, wobei das Möbel dann einen Schemel bildet, während ein Verbindungselement (6, 13a), welches an der Rückenlehne (7) befestigt ist, diese mit ihrer Gelenkachse (XX) verbindet, dadurch gekennzeichnet, daß das Verbindungselement (6, 13a) durch wenigstens einen Teil der Sitzfläche (6, 6a, 13a) gebildet ist.

2. Klappmöbel nach Anspruch 1, dadurch gekennzeichnet, daß das Gestell (1) und die Rückenlehne (7) aus zusammengebauten gestreckten Elementen (2, 4, 8, 11, 12) gebildet sind, die Stirnprofile bilden, welche einander im wesentlichen entsprechen, wenn sich das Möbel in seiner Schemel-Stellung befindet.

3. Klappmöbel nach Anspruch 1 oder 2, dadurch gekennzeichnet, daß es Mittel (16, 17) umfaßt, um die Rückenlehne (7) lösbar zu verriegeln, sowohl in ihrer Stuhl-Stellung als auch in ihrer Schemel-Stellung.

4. Klappmöbel nach einem der Ansprüche 1 bis 3, dadurch gekennzeichnet, daß das Gestell (1) wenigstens vier Beine (2) umfaßt, wobei zwei Holme (13) die Beine (2) auf jeder Seite des Möbels zu zweit verbinden und wobei die Sitzfläche (6) an diese zwei Holme angelenkt ist.

5. Klappmöbel nach einem der Ansprüche 1 bis 4, dadurch gekennzeichnet, daß die Rückenlehne (7) mit ihrer Gelenkachse (XX) durch Arme (13a) verbunden ist, die in der Stuhl-Stellung wie in der Schemel-Stellung jeweils an einen der Seitenränder eines Teiles der Sitzfläche (6a) angrenzen, der an dem Gestell (1) befestigt ist, und welche die an dem Gestell befestigte Sitzfläche (6a) vervollständigen.

6. Klappmöbel nach Anspruch 5, dadurch gekennzeichnet, daß die Arme (13a) über die Gelenkachse (XX') hinaus derart verlängert sind, daß ihr Ende denjenigen Rand der Sitzfläche (6a) erreicht, welcher der Rückenlehne (7) abgewandt ist und zwar in jeder Extremstellung derselben.

7. Klappmöbel nach einem der Ansprüche 1 bis 5, dadurch gekennzeichnet, daß die Ebene der vorderen Beine (2) parallel zu der entfalteten Rückenlehne (7) ist und einen stumpfen Winkel (A) mit dem Boden vor dem Sitz bildet.

8. Klappmöbel nach einem der Ansprüche 1 bis 7, dadurch gekennzeichnet, daß die Rückenlehne (7) im wesentlichen dieselbe Höhe wie das Gestell aufweist.

9. Klappmöbel nach einem der Ansprüche 1 bis 8, dadurch gekennzeichnet, daß in der zusammengeklappten Stellung des Möbels der freie Rand der Rückenlehne (7) außer Berührung mit dem Boden (15) ist, wenn dieser eben ist.

## Claims

1. Folding furniture unit comprising a support base (1), a seat (6, 6a, 13a) and a seat-back (7) so as to constitute a chair when it is unfolded, in which the seat-back is articulated with respect to the support base (1) along an axis (XX) located substantially in the plane of the seat (6, 6a, 13a) substantially at a point mid-way between the front and rear legs (2), between the unfolded position in which the seat-back (7) extends in a direction away from the support base and a folded position in which the seat-back (7) is folded-back against the support base (1), in which case the furniture unit constitutes a stool whilst a connecting member (6, 13a) secured to the seat-back (7) joins this latter to its axis of articulation (XX), characterized in that the connecting member (6, 13a) is constituted by at least part of the seat (6, 6a, 13a).

2. Folding furniture unit in accordance with claim 1, characterized in that the support base (1) and the seat-back (7) are constituted by assemblies of elongated members (2, 4, 8, 11,12) which define frontal profiles which correspond substantially to each other when the furniture unit is in the stool position.

3. Folding furniture unit in accordance with claim 1 or 2, characterized in that it comprises means (16, 17) for removably locking the seat-back (7) both in its chair position and in its stool position.

4. Folding furniture unit in accordance with one of claims 1 to 3, characterized in that the support base (1) comprises at least four legs (2), two side-members (13) for joining the legs (2) to each other in pairs on each side of the furniture unit, the seat (6) being pivotally attached to these two side-members.

5. Folding furniture unit in accordance with one of claims 1 to 4, characterized in that the seat-back (7) is joined to its axis of articulation (XX) by means of arms (13a) which, both in the chair position and in the stool position, are each adjacent to one of the lateral edges of a seat portion (6a) attached to the support base (1), and which complete the seat (6a) attached to the support base.

6. Folding furniture unit in accordance with claim 5, characterized in that the arms (13a) are provided with extensions beyond the axis of articulation (XX') so as to ensure that their ends reach the edge of the seat (6a) remote from the seat-back (7) in each of the end positions of this latter.

7. Folding furniture unit in accordance with one of claims 1 to 6, characterized in that the plane of the front legs (2) is parallel to that of the unfolded seat-back (7) and forms an obtuse angle (A) with the ground in front of the chair.

8. Folding furniture unit in accordance with one of claims 1 to 7, characterized in that the seat-back (7) has substantially the same height as the support base.

9. Folding furniture unit in accordance with one of claims 1 to 8, characterized in that, in the folded position of the furniture unit, the free edge of the seat-back (7) is out of contact with the ground (15) if this latter is flat.
